# EUROPÄISCHE PATENTSCHRIFT

(11) **EP 3 007 966 B1**
(45) Veröffentlichungstag und Bekanntmachung des Hinweises auf die Patenterteilung: **02.05.2018**
(21) Anmeldenummer: 14734725.6
(22) Anmeldetag: 21.05.2014
(51) Int. Cl.: B63G 7/02

(54) **VORRICHTUNG UND VERFAHREN ZUM NEUTRALISIEREN VON KAMPFMITTELN**
DEVICE AND METHOD FOR NEUTRALIZING WEAPONS
DISPOSITIF ET PROCÉDÉ SERVANT À NEUTRALISER DES MOYENS DE COMBAT

(30) Priorität: 11.06.2013 DE 102013106064
(43) Veröffentlichungstag der Anmeldung: 20.04.2016
(73) Patentinhaber: ATLAS ELEKTRONIK GmbH, 28309 Bremen (DE)
(72) Erfinder: HESSE, Sven-Christian, 28357 Bremen (DE)
(74) Vertreter: thyssenkrupp Intellectual Property GmbH
(86) Internationale Anmeldenummer: PCT/DE2014/100173
(87) Internationale Veröffentlichungsnummer: WO 2014/198258

(56) Entgegenhaltungen:
- DE-A1-102010 033 638
- GB-A- 2 234 203
- GB-A- 2 483 861
- JP-A- 2011 143 907

## Beschreibung

Die Erfindung betrifft zunächst eine Vorrichtung zum Neutralisieren von Kampfmitteln, insbesondere von Minen oder von Munition, durch kontrollierte Detonation im Bereich eines Gewässergrundes, mit mindestens einer in einer kappenförmigen Halterung aufgenommenen Neutralisierungsladung.
Darüber hinaus betrifft die Erfindung ein Verfahren zum Neutralisieren von Kampfmitteln, insbesondere von Minen und Munition, durch kontrollierte Detonation im Bereich eines Gewässergrundes, mittels einer Vorrichtung, die mindestens eine Neutralisierungsladung aufweist, die in einer kappenförmigen Halterung aufgenommen ist, wobei die Halterung mit einem Bodengestell lösbar verbindbar ist und dem Bodengestell oder der Halterung eine Funkboje zugeordnet ist, wobei eine Auftriebskraft der Vorrichtung stets kleiner als eine Gewichtskraft der Vorrichtung ist.

Im Zuge der Verlegung von Unterwasserpipelines, bei der Installation von Fundamenten auf dem oder unterhalb des Meeresgrundes oder im Zuge der Errichtung von Offshore-Windparks und anderen Unterwasserbaustellen stellen Kampfmittelaltlasten im Bereich des Gewässergrundes ein hohes Sicherheitsrisiko dar, da diese Kampfmittel auch nach jahrzehntelangem Verbleib im Wasser unvermittelt und mit voller Wucht explodieren können. Darüber hinaus stellen Kampfmittelaltlasten, bei denen es sich beispielsweise um Unterwasserminen oder Munition handeln kann, eine latente Gefährdung für die Schifffahrt dar.
Es besteht daher ein herausgehobenes Bedürfnis, derartige Kampfmittelaltlasten zuverlässig und kostengünstig zu neutralisieren, d.h. unschädlich zu machen. Das Neutralisieren erfolgt üblicherweise indem die Kampfmittelaltlasten mittels geeigneter Vorrichtungen gezielt und in sicherer Entfernung zur Detonation gebracht werden.

Aus der DE 10 2010 033 638 A1, auf die Anspruch 1 gestützt ist, ist ein Kampfmittelräumungsgerät zum Räumen von Kampfmitteln, wie zum Beispiel von Seeminen oder in Gewässern versenkter Munition, bekannt. Hierbei erfolgt das Räumen durch gezieltes Sprengen der Kampfmittel. Um eine möglichst kostengünstige Räumung zu ermöglichen, ist das kappenförmige Kampfmittelräumungsgerät mit einem unbemannten, ferngelenkten Unterwasserfahrzeug im Bereich von dessen Bug zeitweise verbindbar bzw. auf dessen Bug aufsetzbar. Mithilfe des unbemannten Unterwasserfahrzeugs wird das Kampfmittelräumungsgerät z.B. möglichst nah an eine unter Wasser schwebende Mine heranmanövriert. Um eine gezielte Detonation des zu räumenden Kampfmittels zu ermöglichen, verfügt das Kampfmittelräumungsgerät über mindestens eine Hohlladung, deren Plasmastrahl in der Lage ist, auch Sprengkörper mit dicken Wandungen zuverlässig zur Detonation zu bringen. Wenn die maximale Annäherung erreicht ist, wird das Kampfmittelräumungsgerät mithilfe von Bolzenschussgeräten oder auf andere Art und Weise mit der Mine kraftschlüssig verbunden, wobei zugleich die temporäre Verbindung mit dem Unterwasserfahrzeug gelöst wird, so dass sich dieses aus der Gefährdungszone entfernen kann. Anschließend wird eine Funkboje aktiviert, die selbsttätig bis auf die Wasseroberfläche aufschwimmt und dort treibt. Die Funkboje ist mittels mindestens einer Zündleitung mit der mindestens einen Hohlladung verbunden, so dass eine kontrollierte ferngesteuerte Auslösung der beiden Hohlladungen aus sicherer Entfernung und damit eine kontrollierte Sprengung zum Neutralisieren des Kampfmittels ohne eine Gefährdung des im allgemeinen sehr kostenintensiven Unterwasserfahrzeugs möglich ist.
Da das Kampfmittelräumungsgerät bevorzugt mit mindestens einem Bolzenschussgerät kraftschlüssig mit dem Kampfmittel verbunden wird, ist ein Einsatz im Fall von Kampfmitteln, die weitgehend in den Gewässeruntergrund eingesunken sind, problematisch. Darüber hinaus muss die Oberflächengeometrie des Kampfmittelräumungsgerätes an die Form des Bugs des jeweils eingesetzten unbemannten Unterwasserfahrzeugs angepasst sein, so dass eine universelle Anwendung des Kampfmittelräumungsgerätes mit einer Vielzahl von unterschiedlichen Trägerfahrzeugen nicht ohne zusätzliche Maßnahmen möglich ist. Es ist daher eine Aufgabe der Erfindung, eine universell und leicht einsetzbare Vorrichtung zum Neutralisieren von zumindest teilweise in den Gewässergrund eingesunkenen Kampfmitteln anzugeben, die zudem eine zuverlässige und kostengünstige Räumung der Kampfmittel gestattet.

Die Erfindung löst dieses Problem zunächst mit einer Vorrichtung zum Neutralisieren von Kampfmitteln, insbesondere von Minen oder von Munition, durch kontrollierte Detonation im Bereich eines Gewässergrundes, mit mindestens einer in einer kappenförmigen Halterung aufgenommenen Neutralisierungsladung.
Dadurch, dass die Halterung mit einem Bodengestell lösbar verbindbar ist und dem Bodengestell oder der Halterung eine abtrennbare Funkboje zugeordnet ist, wobei die Auftriebskraft der Vorrichtung stets kleiner als die Gewichtskraft der Vorrichtung ist, um eine ausreichende Standsicherheit der Vorrichtung auf dem Gewässergrund zu gewährleisten,
kann die Halterung mit der mindestens einen Neutralisierungsladung auf einfache Art und Weise mit dem Bodengestell verbunden und im Bedarfsfall auch wieder von diesem getrennt werden. Infolge der Trennung von Halterung und Bodengestell ergibt sich insbesondere eine erleichterte Handhabbarkeit und Lagerbarkeit der Vorrichtung. Um die Handhabung der Vorrichtung weiter zu erleichtern, ist das Bodengestell vorzugsweise mit einer leichtgewichtigen Aluminiumlegierung gebildet. Erforderlichenfalls kann die Halterung auch anderweitig - z.B. mit einem speziell adaptierten unbemannten Unterwasserfahrzeug - völlig unabhängig vom Bodengestell eingesetzt werden.

Bei einer vorteilhaften Ausgestaltung weist das Bodengestell mindestens ein Kopplungsorgan zur Anbindung an ein unbemanntes Unterwasserfahrzeug, insbesondere zur kraftschlüssigen Ankopplung an einen Greifarm des unbemannten Unterwasserfahrzeugs, auf.
Hierdurch kann ein unbemanntes, bevorzugt ferngesteuertes Unterwasserfahrzeug die Vorrichtung problemlos mithilfe eines in der Regel immer vorhandenen Roboter-Greifarms ergreifen und bis in unmittelbare Nähe des zu räumenden Kampfmittels verbringen.

In einer vorteilhaften Weiterbildung ist die mindestens eine Neutralisierungsladung mit einer Hohlladung gebildet, die mittels mindestens einer Zündleitung auslösbar ist, wobei die mindestens eine Zündleitung mit der Funkboje verbunden ist.
Hierdurch ist eine besonders zuverlässige Neutralisierungswirkung gegeben, da ein Plasmastrahl einer Hohlladung in der Lage ist, sich selbst durch dickwandige Metallhüllen von Kampfmitteln durchzubrennen. Die mindestens eine, nicht elektrisch wirkende Zündleitung erlaubt darüber hinaus eine kontrollierte und sichere Fernauslösung. Bevorzugt sind mindestens zwei, jeweils als Hohlladungen ausgebildete Neutralisierungsladungen vorgesehen.

Im Fall einer vorteilhaften Ausgestaltung ist die mindestens eine Neutralisierungsladung mittels der bis an die Wasseroberfläche aufgeschwommenen Funkboje ferngesteuert zündbar.
Hierdurch kann eine kontrollierte Detonation des zu neutralisierenden Kampfmittels aus einer größeren Entfernung und bei größeren Wassertiefen ausgelöst werden, so dass die Vorrichtung problemlos auch von zivilen Schiffen aus einsetzbar ist, die im Vergleich zu militärischen Schiffen oftmals dünnwandigere Schiffsrümpfe aufweisen.

Vorzugsweise weist das Bodengestell einen Grundkörper mit mindestens einem Hohlraum und einer ebenen Grundfläche auf, wobei beidseitig des Grundkörpers und jeweils parallel beabstandet zu diesem eine Längskufe zur Erhöhung der Standsicherheit angeordnet ist.
Hierdurch wird insbesondere die Kippsicherheit der Vorrichtung um ihre Längsachse und damit insgesamt die Standsicherheit der Vorrichtung auf dem Gewässergrund erhöht. Die im Wesentlichen ebene Grundfläche des Grundkörpers verhindert darüber hinaus ein zu tiefes Einsinken in den Gewässergrund. Der Grundkörper und die Längskufen weisen bevorzugt jeweils eine U-förmige Querschnittsgeometrie auf.

Bei einer weiteren günstigen Ausgestaltung ist vorgesehen, dass an jeder Unterseite der Längskufen jeweils mindestens eine Querrippe ausgebildet ist.
Hierdurch wird das Verrutschen der Vorrichtung auf dem Gewässergrund, insbesondere infolge von starken Grundströmungen, erschwert. Sowohl der kastenförmige Grundkörper der Vorrichtung als auch die quaderförmigen Längskufen mit den unterseitig daran ausgebildeten Querrippen sind bevorzugt mit einer möglichst leichtgewichtigen Aluminiumlegierung gebildet.

Im Fall einer vorteilhaften Weiterbildung ist das Bodengestell mit mindestens einem Ballastgewicht versehen.
Hierdurch wird die Gewichtskraft der Vorrichtung erhöht, so dass die Gefahr des Verkippens und/oder des Verrutschens weiter reduziert wird. Hierbei wird das Gewicht bzw. die Masse der Vorrichtung durch das Ballastgewicht erst unmittelbar vor deren Einsatz erhöht, so dass die Handhabung der Vorrichtung nicht unnötig erschwert wird. Vorzugsweise wird das Ballastgewicht zumindest bereichsweise in den Hohlraum des Grundkörpers des Bodengestells eingebracht. Dies kann beispielsweise durch Ausgießen des hohlen und oberseitig offenen Grundkörpers mit einem bevorzugt schnellaushärtenden mineralischen Bindemittel unter Hinzufügen von Füllstoffen, wie zum Beispiel Sand oder dergleichen, erfolgen. Als ein Bindemittel kann beispielsweise konventioneller Zement Verwendung finden.
Alternativ kann der kastenförmige Grundkörper oberseitig verschlossen bzw. bedeckt sein, so dass beispielsweise durch einen Einfüllstutzen eine Flüssigkeit und/oder ein Schüttgut geeigneter Dichte in den so gebildeten Hohlraum eingebracht werden kann. Weiterhin kann das Ballastgewicht auch mit mindestens einem, mit dem Bodengestell in geeigneter Weise zusammensteck- oder verbindbaren Gewichtsmodul, mindestens einem eingelegten und in geeigneter Weise befestigten Sandsack oder auf andere Art und Weise gebildet sein. Von wesentlicher Bedeutung ist, dass vor dem Einsatz der Vorrichtung die Masse der zu lagernden und zu handhabenden Komponenten, insbesondere das Gewicht des Bodengestells, möglichst klein ist.

Darüber hinaus löst die Erfindung das eingangs genannte Problem durch ein Verfahren zum Neutralisieren von Kampfmitteln, insbesondere von Minen und Munition, durch kontrollierte Detonation im Bereich eines Gewässergrundes, mittels einer Vorrichtung, die mindestens eine Neutralisierungsladung aufweist, die in einer kappenförmigen Halterung aufgenommen ist, wobei die Halterung mit einem Bodengestell lösbar verbindbar ist und dem Bodengestell oder der Halterung eine Funkboje zugeordnet ist, wobei eine Auftriebskraft der Vorrichtung stets kleiner als eine Gewichtskraft der Vorrichtung ist, umfassend die folgenden Schritte:
a) Heranführen der Vorrichtung an das zu beseitigende Kampfmittel mit Hilfe eines unbemannten Unterwasserfahrzeugs,
b) Absetzen der Vorrichtung im Bereich des Gewässergrundes in unmittelbarer Nähe zum Kampfmittel,
c) Auflassen der Funkboje an die Wasseroberfläche, und
d) ferngesteuertes Auslösen der mindestens einen Neutralisierungsladung mittels der Funkboje.

Im Verfahrensschritt a) wird die Vorrichtung mit Hilfe eines unbemannten, jedoch bevorzugt ferngesteuerten Unterwasserfahrzeugs aufgenommen und im Verfahrensschritt b) mit diesem bis in unmittelbare Nähe an das Kampfmittel verbracht und dort auf dem Gewässergrund abgesetzt. Nach erfolgter Platzierung der Vorrichtung erfolgt im Verfahrensschritt c) das Auflassen der Funkboje bis an die Wasseroberfläche, so dass im abschließenden Verfahrensschritt d) das ferngesteuerte Auslösen der mindestens einen Neutralisierungsladung mithilfe der Funkboje zur sicheren und kontrollierten Sprengung des zu beseitigenden Kampfmittels erfolgen kann.

Im Fall einer günstigen Fortbildung des Verfahrens wird die Vorrichtung mittels mindestens eines Kopplungsorgans mit dem unbemannten Unterwasserfahrzeug, insbesondere mit einem Greifarm des unbemannten Unterwasserfahrzeugs, kraftschlüssig verbunden.
Hierdurch kann zum Heranführen der Vorrichtung nahezu jedes unbemannte Unterwasserfahrzeug benutzt werden, das jedoch bevorzugt über einen geeigneten Roboter-Greifarm verfügen sollte. Vorzugsweise ist das unbemannte Unterwasserfahrzeug fernsteuerbar ausgebildet.

Bei einer vorteilhaften Ausgestaltung wird das Bodengestell mit mindestens einem Ballastgewicht versehen und das Bodengestell wird mit der Halterung verbunden.
Hierdurch kann die Standsicherheit der Vorrichtung auf dem Gewässergrund weiter optimiert werden, ohne die Masse der Vorrichtung und damit die Handhabbarkeit derselben vor der eigentlichen Verwendung unverhältnismäßig zu erhöhen. Darüber hinaus erhöht sich durch das Ballastgewicht die Unempfindlichkeit der Vorrichtung gegenüber starken Unterwasserströmungen beim Heranführen der Vorrichtung an das zu beseitigende Kampfmittel. Das Bodengestell kann wahlweise vor oder nach dem Zusammenkoppeln mit der Halterung mit dem Ballastgewicht versehen werden.

In der Zeichnung zeigen:
- **Fig. 1**: eine perspektivische Ansicht eines Bodengestells der Vorrichtung mit Funkboje jedoch ohne Halterung für Hohlladungen,
- **Fig. 2**: eine Vorderansicht der Vorrichtung mit dem Bodengestell von Fig. 1, der Funkboje und einer mit dem Bodengestell verbundenen Halterung mit exemplarisch zwei Neutralisierungsladungen, und
- **Fig. 3**: eine Seitenansicht der auf einem Gewässergrund in unmittelbarer Nähe zu einem Kampfmittel abgesetzten Vorrichtung.

In der Zeichnung weisen dieselben konstruktiven Elemente die gleichen Bezugsziffern auf.

**Fig. 1** zeigt eine perspektivische Ansicht eines Bodengestells der Vorrichtung mit einer Funkboje jedoch ohne Halterung für Hohlladungen.
Ein bevorzugt mit einer Aluminiumlegierung gebildetes Bodengestell 10 umfasst unter anderem einen hier exemplarisch oberseitig offenen, wannenförmigen Grundkörper 12 mit einer ebenen, rechteckförmigen Grundfläche 14. Die Grundfläche 14 verhindert unter anderem das zu weite Einsinken des Bodengestells 10 in einen hier nicht dargestellten Gewässergrund. Quer zu einer Längsachse 16 des Bodengestells 10 bzw. des Grundkörpers 12 und senkrecht zur Grundfläche 14 verläuft eine Querwand 18 zwischen zwei Längswänden 20,22 des Grundkörpers 12. Diese Querwand 18 separiert einen Hohlraum 24 des Grundkörpers 12 in einen vorderen und einen hinteren Hohlraum 26,28, die jeweils in etwa dasselbe Leervolumen aufweisen. Die Querwand 18 ist vorzugsweise mit den Längswänden 20,22 sowie der Grundfläche 14 des Grundkörpers 12 verschweißt.

Parallel beabstandet zu den Längswänden 20,22 des Grundkörpers 12 verläuft jeweils eine Längskufe 30,32. Die Längskufen 30,32 dienen zur Erhöhung der Kippsicherheit des Bodengestells 10 auf dem Gewässergrund. Rechteckförmige Unterseiten 34,36 der Längskufen 30,32 schließen unterseitig in etwa bündig mit der Grundfläche 14 des Grundkörpers 12 ab bzw. bilden mit diesem eine Standfläche. An den Unterseiten 34,36 der quaderförmigen Längskufen 30,32 sind jeweils drei, quer zur Längsachse 16 verlaufende Querrippen 38 ausgebildet, um einen driftsicheren Stand des Bodengestells 10 auf einem Gewässergrund zu erzielen. Die quaderförmigen Längskufen 30,32 sind hohl und oberseitig offen ausgebildet, wobei zwischen jeweils zwei nicht bezeichneten Seitenwänden der Längskufen 30,32 ein Halteblech 40,42 befestigt ist. An den - der besseren zeichnerischen Übersicht halber nicht bezeichneten - Oberkanten der Haltebleche 40,42 ist jeweils eine hohlzylindrische Hülse 44,46 befestigt.

Zur Befestigung der Längskufen 30,32 am Grundkörper 12 sind an der Querwand 18 zwei Querzapfen 48,50 befestigt, insbesondere angeschweißt, auf die die hohlzylindrischen Hülsen 44,46 aufgeschoben und z.B. durch zwei schnell lös-und einsteckbare Federstecker 52,54 verdrehsicher und zudem in axialer Richtung lagegesichert befestigt sind. Hierdurch können die Längskufen 30,32 im Bedarfsfall schnell mit dem Grundkörper 12 verbunden und gegebenenfalls auch wieder von diesem getrennt werden.

Darüber hinaus sind am Grundkörper 12 zwei rohrförmige Längsaufnahmen 56,58 an einer gleichfalls rohrförmigen Quertraverse 60 befestigt. An nicht bezeichneten Enden der Längsaufnahmen 56,58 ist jeweils ein Sicherungsring 62,64 aufgeschoben. Die Sicherungsringe 62,64 sind jeweils durch ein Sicherungsmittel, wie zum Beispiel einen Schraubbolzen 66 mit Mutter 68 in axialer Richtung auf den Längsaufnahmen 56,58 lagegesichert. Anstatt der beiden Schraubbolzen 66 mit den zwei Muttern 68 können andere Sicherungsmittel, wie zum Beispiel Splinte, Federstifte oder dergleichen, eingesetzt werden. Die Längsaufnahmen 56,58 dienen zur Befestigung einer hier nicht dargestellten Halterung mit z.B. zwei Hohlladungen als Neutralisierungsladung für ein zu räumendes Kampfmittel (vgl. Fig. 2,3). Die Quertraverse 60 verfügt ferner über zwei, senkrecht zur Grundfläche 14 angeordnete Standfüße 70,72, die beispielsweise mit der Grundfläche 14 des Grundkörpers 12 verschweißt oder anderweitig an dieser befestigt sein können. Die Längsaufnahmen 56,58 verlaufen jeweils parallel zu den Längswänden 20,22 des Grundkörpers 12 und überkragen diesen seitlich jeweils geringfügig.

Im Bereich der Querwand 18 ist ferner ein Kopplungsorgan 74 befestigt, insbesondere angeschweißt, wobei das Kopplungsorgan 74 mit einer in Bezug zur Grundfläche 14 um etwa 45° geneigten zylindrischen Stange 76 gebildet ist, an deren Ende eine knebelförmige Querstange 78 mittig befestigt, insbesondere wiederum angeschweißt ist. Das Kopplungsorgan 74 ermöglicht es einem nicht dargestellten unbemannten und ferngesteuerten - in den Zeichnungen jedoch nicht dargestellten - Unterwasserfahrzeug, das Bodengestell 10 z.B. mittels eines Greifarms oder eines anderen Roboterarms aufzunehmen und bis in unmittelbare Nähe eines zu beseitigenden Kampfmittels zu verbringen, das sich im Bereich eines Gewässergrundes befindet.

An einem nicht bezeichneten, von der Grundfläche 14 des Grundkörpers 12 weggerichteten Ende verfügt die Querwand 18 über eine U-förmige Ausnehmung 80. Zwischen nicht bezeichneten Schenkeln der U-förmigen Ausnehmung 80 ist ein zylindrischer Quersteg 82 angeordnet. In den Quersteg 82 ist mittig mindestens eine umlaufende Ringnut 84 eingebracht.

Die mindestens eine Ringnut 84 dient zur lösbaren Anbindung einer Funkboje 86 an das Bodengestell 10, wobei ein hier nicht dargestelltes Halteelement an der Funkboje 86 im Bedarfsfall lösbar mit der Ringnut 84 verbindbar ist. Die Zündung der hier noch nicht dargestellten Neutralisierungsladungen bzw. der Hohlladungen erfolgt mittels mindestens einer nicht elektrisch wirkenden Zündleitung 88 (s.g. "Flash-Tube"), die innerhalb der Funkboje 86 mithilfe einer geeigneten Einrichtung, wie z.B. einer Spule, aufwickelbar ist. Ist das Bodengestell 10 in unmittelbarer Nähe eines zu räumenden Kampfmittels positioniert, wird die Funkboje 86 durch einen geeigneten Steuerbefehl vom Quersteg 82 vom Bodengestell 10 abgelöst und schwimmt aufgrund ihrer Auftriebskraft selbsttätig bis zur Wasseroberfläche 90 auf, wobei sich die Zündleitung 88 selbsttätig abwickelt. Wenn die Funkboje 86 auf der Wasseroberfläche 90 schwimmt, kann die Funkboje 86 auf einfache Art und Weise ein Funksignal 92 empfangen, mit dem die kontrollierte Detonation der Neutralisierungsladungen über die mindestens eine Zündleitung 88 in hinreichend sicherer Entfernung ferngesteuert ausgelöst wird. Im Fall einer alternativen Ausführungsform der Vorrichtung kann die Funkboje 86 auch der kappenförmigen Halterung 102 mit den Hohlladungen zugeordnet sein.
Um zu erreichen, dass die auf das Bodengestell 10 im Wasser einwirkende Auftriebskraft stets deutlich kleiner ist als dessen Gewichtskraft, ist der Hohlraum 24 zumindest bereichsweise mit einem geeigneten Ballastgewicht 94 angefüllt, so dass das Bodengestell 10 fest auf dem Gewässergrund steht und insbesondere nicht durch starke grundnahe Strömungsbewegungen des Wassers versetzt werden kann.
Das Ballastgewicht 94 kann beispielsweise dadurch hergestellt werden, dass der Hohlraum 24 zumindest teilweise mit Beton aufgefüllt und dieser abschließend ausgehärtet wird. Alternativ kann der im Ausführungsbeispiel von Fig. 1 gezeigte Grundkörper 12 des Bodengestells 10 oberseitig verschlossen ausgebildet sein, wobei eine Flüssigkeit und/oder ein Schüttgut geeigneter Dichte als Ballastgewicht 94 dem dann allseitig begrenzten Hohlraum 24 über einen verschließbaren Füllstutzen zuführbar ist.
Im Bereich einer nicht bezeichneten Vorderseite der Querwand 18, die in Richtung der beiden Längsaufnahmen 56,58 weist, ist ein Befestigungsmittel 96, wie zum Beispiel ein rastbarer Klemmklipp oder dergleichen, zur Lagefixierung der Zündleitung 88 vorgesehen.

Die **Fig. 2** illustriert eine Vorderansicht einer vollständigen Vorrichtung mit dem Bodengestell mit der Funkboje von Fig. 1 und einer an dem Bodengestell angebrachten, kappenförmigen Halterung mit zwei Neutralisierungsladungen.
Die Vorrichtung 100 umfasst das Bodengestell 10, die Funkboje 86 sowie eine kappenförmige Halterung 102, in der hier exemplarisch zwei Hohlladungen 104,106 als Neutralisierungsladungen zum Räumen eines hier nicht dargestellten Kampfmittels (vgl. hierzu Fig. 3) aufgenommen sind. Bei dem Kampfmittel kann es sich zum Beispiel um eine Mine, um Munition oder dergleichen handeln. Das Bodengestell 10 umfasst darüber hinaus das Kopplungsorgan 74 zur kraftschlüssigen Anbindung an einen Greifarm eines unbemannten Unterwasserfahrzeugs, den kastenförmigen Grundkörper 12 mit dem Ballastgewicht 94, der Querwand 18 sowie den beiden seitlich beabstandet zum Grundkörper 12 angeordneten Längskufen 30,32 mit ihren Querrippen 38.

Die kappenförmige Halterung 102 ist bevorzugt einstückig mit einem leichtgewichtigen und mechanisch hochfesten faserverstärkten Kunststoffmaterial gefertigt. Die Hohlladungen 104,106 sind mittels der Zündleitung 88 mit der Funkboje 86 verbunden, die mittels eines, auf ein Steuersignal hin lösbaren Halteelements 108 mit der Quertraverse 60 des Bodengestells 10 verbunden ist. Das Halteelement 108 ist bevorzugt im Bereich der hier verdeckten Ringnut an der Quertraverse 60 angeordnet. Wird das Halteelement 108 angesteuert, löst sich die Funkboje 86 aufgrund der im Wasser wirkenden Auftriebskraft von der Quertraverse 60 ab und schwimmt in Richtung des weißen Pfeils 110 auf, bis die Funkboje 86 die hier nicht dargestellte Wasseroberfläche erreicht hat. Das Halteelement 108 kann beispielsweise mit einem Elektromagneten oder einer elektromagnetisch betätigbaren, mechanisch wirkenden Verriegelung oder dergleichen gebildet sein. Um eine möglichst hohe Auftriebskraft der Funkboje 86 zu erreichen, weist diese ein möglichst geringes Gewicht bei einem zugleich möglichst großen Volumen auf, so dass nur eine geringfügige Gewichtskraft auf die Funkboje 86 einwirkt. Alternativ kann die Funkboje 86 mit Hilfe des Halteelements 108 auch mit der kappenförmigen Halterung 102 verbunden sein.

Die beiden parallel beabstandet zueinander verlaufenden rohrförmigen Längsaufnahmen 56,58 des Bodengestells 10 sind in jeweils eine tubusförmige Öffnung 112,114 in der kappenförmigen Halterung 102 eingesteckt, um das Bodengestell 10 zuverlässig mit der Halterung 102 zu verbinden. Die endgültige Lagesicherung der kappenförmigen Halterung 102 am Bodengestell 10 erfolgt durch die beiden gleichfalls auf die Längsaufnahmen 56,58 aufgeschobenen hohlzylindrischen Sicherungsringe 62,64 mit den beiden Schraubbolzen 66 sowie den auf diese aufgeschraubten Muttern 68. Zur Durchführung der Schraubbolzen 66 ist in die Längsaufnahmen 56,58 jeweils eine nicht bezeichnete Querbohrung eingebracht.

Die kappenförmige Halterung 102 kann erforderlichenfalls mit einem unbemannten Unterwasserfahrzeug verwendet werden, dessen Buggeometrie speziell an die Oberflächengeometrie der kappenförmigen Halterung 102 angepasst ist, so dass diese ggfls. in Verbindung mit weiteren Halteelementen zuverlässig am Bug des Unterwasserfahrzeugs befestigbar ist.

Die **Fig. 3** illustriert eine vereinfachte Seitenansicht der auf einem Gewässergrund in unmittelbarer Nähe eines Kampfmittels positionierten Vorrichtung.
Die erfindungsgemäße Vorrichtung 100, bestehend aus dem Bodengestell 10 und der mit diesem verbundenen kappenförmigen Halterung 102 mit den beiden Hohlladungen 104,106, ist in unmittelbarer Nähe einer durch kontrollierte Detonation zu beseitigenden Mine 120 auf einem Gewässergrund 122 weit unterhalb der Wasseroberfläche 90 abgestellt. Die beiden Hohlladungen 104,106 sind hierbei direkt auf die Mine 120 gerichtet. Die auf ein Steuersignal hin vom Bodengestell 10 ablösbare, schwimmfähige Funkboje 86 ist über die Zündleitung 88 mit den beiden Hohlladungen 104,106 verbunden. Weiterhin ist die tubusförmige Öffnung 114 der Halterung 102 mit dem hohlzylindrischen Sicherungsring 64 sowie dem Schraubbolzen 66 und der Mutter 68 sichtbar, wohingegen die andere Öffnung in der Halterung 102 mit den zugehörigen Sicherungskomponenten verdeckt ist. Die Längskufe 32 des Grundkörpers 12, sowie die hier verdeckte, hinten liegende zweite Längskufe verhindern ein Verkippen des Bodengestells 10 um die Längsachse 16, wohingegen die an der Unterseite 36 der Längskufe 32 ausgebildeten, insgesamt vier Querrippen 38 ein strömungsbedingtes Verdriften der Vorrichtung 100 unterbinden.
Im Bereich der Querwand 18 des Bodengestells 10 ist ferner das knebelförmige Kopplungsorgan 74 angeordnet, das von einem Greifarm eines unbemannten, ferngesteuerten Unterwasserfahrzeugs ergriffen werden kann, so dass die Vorrichtung 100 bevorzugt in unmittelbarer Nähe der Mine 120 mithilfe des Unterwasserfahrzeugs auf dem Gewässergrund 122 abgestellt werden kann.
Ein Plasmastrahl der beiden symmetrisch zur Längsachse 16 in der kappenförmigen Halterung 102 angeordneten Hohlladungen 104,106 weist eine derartig hohe Penetrierungswirkung auf, dass ein nicht bezeichneter Mantel der Mine 120, auch wenn dieser eine hohe Materialstärke aufweisen sollte, sicher durchschlagen und die Mine 120 zuverlässig zur kontrollierten Detonation gebracht wird. Hierbei durchschlägt der Plasmastrahl selbstverständlich auch die kappenförmige Haltung 102, so dass in dieser keine speziellen Ausnehmungen für den Durchtritt der von den beiden Hohlladungen 104,106 emittierten Plasmastrahlen vorzusehen sind.

Der Ablauf des erfindungsgemäßen Verfahrens gestaltet sich wie folgt:

Im ersten Verfahrensschritt a) wird die Vorrichtung 100 mithilfe eines in den Figuren nicht dargestellten, unbemannten, ferngesteuerten Unterwasserfahrzeugs an ein zu beseitigendes Kampfmittel, wie zum Beispiel eine Mine 120, herangeführt und im Verfahrensschritt b) in unmittelbarer Nähe zu diesem abgestellt. Vorab ist es notwendig, dass das Kopplungsorgan 74 der Vorrichtung 100 mittels eines Greifarms eines unbemannten Unterwasserfahrzeugs ergriffen und eine kraftschlüssige Verbindung zwischen der Vorrichtung 100 und dem Greifarm aufgebaut wird. Im Verfahrensschritt c) wird die Funkboje 86 an die Wasseroberfläche 90 aufgelassen, damit diese auch aus großer Entfernung ein Funksignal 92 zur kontrollierten Sprengung des zu neutralisierenden Kampfmittels zuverlässig empfangen kann. Im abschließenden Verfahrensschritt d) erfolgt das ferngesteuerte Auslösen der mindestens zwei, vorzugsweise als Hohlladungen 104,106 ausgebildeten Neutralisierungsladungen mithilfe der Funkboje 86 aus einer sicheren Entfernung. Die Verbindung zwischen der Funkboje 86 und den beiden Hohlladungen 104,106 erfolgt hierbei bevorzugt mittels der mindestens einen, nicht elektrisch wirkenden Zündleitung 88. Diese mindestens eine Zündleitung 88 ist im Wesentlichen mit einem elastischen, dünnen Schlauch hinreichender Länge gebildet, der mit einem geeigneten Explosivstoff befüllt ist.

## Patentansprüche

1. Vorrichtung (100) zum Neutralisieren von Kampfmitteln, insbesondere von Minen (120) oder von Munition, durch kontrollierte Detonation im Bereich eines Gewässergrundes (122), mit mindestens einer in einer kappenförmigen Halterung (102) aufgenommenen Neutralisierungsladung, wobei die kappenförmige Halterung (102) mit einem Bodengestell (10) lösbar verbindbar ist und dem Bodengestell (10) oder der kappenförmigen Halterung (102) eine abtrennbare Funkboje (86) zugeordnet ist, wobei die Auftriebskraft der Vorrichtung (100) stets kleiner als die Gewichtskraft der Vorrichtung (100) ist, um eine ausreichende Standsicherheit der Vorrichtung (100) auf dem Gewässergrund (122) zu gewährleisten, und die kappenförmige Halterung oder das Bodengestell mit einem unbemannten Unterwasserfahrzeug zum Absetzen der Vorrichtung (100) auf dem Gewässergrund verbindbar ist.

2. Vorrichtung (100) nach Anspruch 1, **dadurch gekennzeichnet, dass** das Bodengestell (10) mindestens ein Kopplungsorgan (74) zur Anbindung an das unbemannte Unterwasserfahrzeug, insbesondere zur kraftschlüssigen Ankopplung an einen Greifarm des unbemannten Unterwasserfahrzeugs, aufweist.

3. Vorrichtung (100) nach einem der Ansprüche 1 oder 2, **dadurch gekennzeichnet, dass** die mindestens eine Neutralisierungsladung mit einer Hohlladung (104,106) gebildet ist, die mittels mindestens einer Zündleitung (88) auslösbar ist, wobei die mindestens eine Zündleitung (88) mit der Funkboje (86) verbunden ist.

4. Vorrichtung (100) nach Anspruch 3, **dadurch gekennzeichnet, dass** die mindestens eine Neutralisierungsladung mittels der bis an die Wasseroberfläche (90) aufgeschwommenen Funkboje (86) ferngesteuert zündbar ist.

5. Vorrichtung (100) nach einem der Ansprüche 1 bis 4, **dadurch gekennzeichnet, dass** das Bodengestell (10) einen Grundkörper (12) mit mindestens einem Hohlraum (24) und einer ebenen Grundfläche (14) aufweist, wobei beidseitig des Grundkörpers (12) und jeweils parallel beabstandet zu diesem eine Längskufe (30,32) zur Erhöhung der Standsicherheit angeordnet ist.

6. Vorrichtung (100) nach Anspruch 5, **dadurch gekennzeichnet, dass** an jeder Unterseite (34,36) der Längskufen (30,32) jeweils mindestens eine Querrippe (38) ausgebildet ist.

7. Vorrichtung (100) nach einem der Ansprüche 1 bis 6, **dadurch gekennzeichnet, dass** das Bodengestell (10) mit mindestens einem Ballastgewicht (94) versehen ist.

8. Verfahren zum Neutralisieren von Kampfmitteln, insbesondere von Minen (120) und Munition, durch kontrollierte Detonation im Bereich eines Gewässergrundes (122), mittels einer Vorrichtung (100), die mindestens eine Neutralisierungsladung aufweist, die in einer kappenförmigen Halterung (102) aufgenommen ist, wobei die Halterung (102) mit einem Bodengestell (10) lösbar verbindbar ist und dem Bodengestell (10) oder der Halterung (102) eine Funkboje (86) zugeordnet ist, wobei eine Auftriebskraft der Vorrichtung (100) stets kleiner als eine Gewichtskraft der Vorrichtung (100) ist, umfassend die folgenden Schritte:
a) Heranführen der Vorrichtung (100) an das zu beseitigende Kampfmittel mit Hilfe eines unbemannten Unterwasserfahrzeugs,
b) Absetzen der Vorrichtung (100) im Bereich des Gewässergrundes (122) in unmittelbarer Nähe zum Kampfmittel,
c) Auflassen der Funkboje (86) an die Wasseroberfläche (90), und
d) ferngesteuertes Auslösen der mindestens einen Neutralisierungsladung mittels der Funkboje (86).

9. Verfahren nach Anspruch 8, **dadurch gekennzeichnet, dass** die Vorrichtung (100) mittels mindestens eines Kopplungsorgans (74) mit dem unbemannten Unterwasserfahrzeug, insbesondere mit einem Greifarm des unbemannten Unterwasserfahrzeugs, kraftschlüssig verbunden wird.

10. Verfahren nach Anspruch 8 oder 9, **dadurch gekennzeichnet, dass** das Bodengestell (10) mit mindestens einem Ballastgewicht (94) versehen wird und das Bodengestell (10) mit der Halterung (102) verbunden wird.

## Claims

1. Device (100) for neutralising combat means, in particular mines (120) or munitions, by controlled detonation in the area of a bottom of a body of water (122), with at least one neutralising charge received in a dome-shaped holder (102), wherein the dome-shaped holder (102) can be detachably connected to a bottom frame (10) and a separable radio buoy (86) is associated with the bottom frame (10) or the dome-shaped holder (102), wherein the buoyancy the device (100) is always less than the weight force of the device (100) in order to ensure a sufficient standing security of the device (100) on the bottom of the body of water (122) and the dome-shaped holder or the body frame can be connected to an unmanned underwater vehicle for setting the device (100) on the bottom of body of water.

2. Device (100) according to Claim 1, **characterized by that** the bottom frame (10) comprises at least one coupling member (74) for connection to the unmanned underwater vehicle, in particular for the non-positive coupling to a gripping arm of the unmanned underwater vehicle.

3. Device (100) according to one of Claims 1 or 2, **characterized by that** the at least one neutralising charge is formed with a hollow charge (104, 106) which can be initiated by at least one ignition line (88), wherein the at least one ignition line (88) is connected to the radio buoy (86).

4. Device (100) according to Claim 3, **characterized by that** the at least one neutralising charge can be remotely ignited by the radio buoy (86) which has floated up to the water surface (90).

5. Device (100) according to one of Claims 1 to 4, **characterized by that** the bottom frame (10) comprises a base body (12) with at least one hollow space (24) and a level base surface (14), wherein a longitudinal skid (30, 32) for increasing the standing security is arranged on both sides of the base body (12) and parallel to the latter.

6. Device (100) according to Claim 5, **characterized by that** at least one transverse rib (38) is formed on each lower side (34, 36) of the longitudinal skids (30, 32).

7. Device (100) according to one of Claims 1 to 6, **characterized by that** the bottom frame (10) is provided with at least one ballast weight (94).

8. Method for neutralising combat means, in particular mines (120) and munitions, by controlled detonation in the area of a bottom of a body of water (122) by a device (100) which comprises at least one neutralising charge, which is received in a dome -shaped holder (102), wherein the holder (102) can be detachably connected to a bottom frame (10) and the bottom frame (10) or the holder (102) is associated with a radio buoy (86), wherein a floating force of the device (100) is always less than a weight force of the device (100), comprising the following steps:
a) Placing the device (100) close to the combat means to be eliminated with the aid of an unmanned underwater vehicle,
b) Setting the device (100) in the area of the bottom of the body of water (122) in the direct vicinity of the combat means,
c) Letting the radio buoy (86) rise to the water surface (90), and
d) Remote-controlled ignition of the at least one neutralising charge by the radio buoy (86).

9. The method according to Claim 8, **characterized by that** the device (100) is non-positively connected by at least one coupling member (74) to the unmanned underwater vehicle, in particular to a gripping arm of the unmanned underwater vehicle.

10. The method according to Claim 8 or 9, **characterized by that** the bottom frame (10) is provided with at least one ballast weight (94) and that the bottom frame (10) is connected to the holder (102).

## Revendications

1. Dispositif (100) servant à neutraliser des moyens de combat, en particulier des mines (120) ou des munitions, par détonation contrôlée dans la zone du fond d'un cours d'eau (122), à l'aide d'au moins une charge de neutralisation logée dans un support (102) en forme de capot, le support (102) en forme de capot pouvant être relié d'une manière amovible à une plateforme (10), et une radiobalise détachable (86) étant associée à la plateforme (10) ou au support (102) en forme de capot, la force d'Archimède du dispositif (100) étant toujours inférieure au poids du dispositif (100), pour garantir une stabilité statique suffisante du dispositif (100) sur le fond du cours d'eau (122), et le support en forme de capot ou la plateforme pouvant être relié à un véhicule sous-marin sans équipage, pour permettre le dépôt du dispositif (100) sur le fond du cours d'eau.

2. Dispositif (100) selon la revendication 1, **caractérisé en ce que** la plateforme (10) présente au moins un organe d'accouplement (74), destiné à une liaison au véhicule sous-marin sans équipage, en particulier au couplage par liaison dynamique à un bras de préhension du véhicule sous-marin sans équipage.

3. Dispositif (100) selon l'une des revendications 1 ou 2, **caractérisé en ce que** l'au moins une charge de neutralisation est formée avec une charge creuse (104, 106), qui peut être déclenchée à l'aide d'au moins une ligne de mise à feu (88), l'au moins une ligne de mise à feu (88) étant reliée à la radiobalise (86).

4. Dispositif (100) selon la revendication 3, **caractérisé en ce que** l'au moins une charge de neutralisation peut être amorcée par télécommande à l'aide de la radiobalise (86) remontée jusqu'à la surface de l'eau (90).

5. Dispositif (100) selon l'une des revendications 1 à 4, **caractérisé en ce que** la plateforme (10) présente un corps de base (12) comportant au moins une cavité (24) et une surface de base plane (14), un patin longitudinal (30, 32) étant, pour augmenter la stabilité statique, disposé des deux côtés du corps de base (12), parallèlement à ce dernier et à distance de ce dernier.

6. Dispositif (100) selon la revendication 5, **caractérisé en ce qu'**une nervure transversale (38) est configurée sur la face inférieure (34, 36) de chacun des patins longitudinaux (30, 32).

7. Dispositif (100) selon l'une des revendications 1 à 6, **caractérisé en ce que** la plateforme (10) est pourvue d'au moins une charge de lestage (94).

8. Procédé servant à neutraliser des moyens de combat, en particulier des mines (120) et des munitions, par détonation contrôlée dans la zone du fond d'un cours d'eau (122), à l'aide d'un dispositif (100) qui présente au moins une charge de neutralisation, qui est logée dans un support (102) en forme de capot, le support (102) étant relié d'une manière amovible à une plateforme (10), et une radiobalise (86) étant associée à la plateforme (10) ou au support (102), une force d'Archimède du dispositif (100) étant toujours inférieure à un poids du dispositif (100), comprenant les étapes suivantes :
a) rapprochement du dispositif (100) du moyen de combat à éliminer, à l'aide d'un véhicule sous-marin sans équipage,
b) dépôt du dispositif (100) dans la zone du fond du cours d'eau (122) au voisinage immédiat du moyen de combat,
c) remontée de la radiobalise (86) jusqu'à la surface de l'eau (90), et
d) déclenchement télécommandé de l'au moins une charge de neutralisation, à l'aide de la radiobalise (86).

9. Procédé selon la revendication 8, **caractérisé en ce que** le dispositif (100) est relié par une liaison dynamique, à l'aide d'au moins un organe d'accouplement (74), au véhicule sous-marin sans équipage, en particulier à l'aide d'un bras de préhension du véhicule sous-marin sans équipage.

10. Procédé selon la revendication 8 ou 9, **caractérisé en ce que** la plateforme (10) est pourvue d'au moins une charge de lestage (94), et la plateforme (10) est reliée au support (102).
